# FASCICULE DE BREVET EUROPEEN

(11) **EP 0 619 795 B1**
(45) Date de publication et mention de la délivrance du brevet: **20.09.1995**
(21) Numéro de dépôt: 93902305.7
(22) Date de dépôt: 07.12.1992
(51) Int. Cl.: B65D 19/20

(54) **EMBALLAGE PLIANT DU TYPE DES CAISSES-PALETTES**
FALTPACKUNG VOM BOXPALETTENTYP
FOLDING PACKAGING OF THE BOX PALLET TYPE

(30) Priorité: 06.12.1991 FR 9115153
(43) Date de publication de la demande: 19.10.1994
(73) Titulaire: SMURFIT-SOCAR, F-94160 Saint-Mandé (FR)
(72) Inventeur: LACROIX, Michel, F-18000 Bourges (FR)
(74) Mandataire: Jolly, Jean-Pierre
(86) Numéro de dépôt international: FR9201157
(87) Numéro de publication internationale: WO9311047

(56) Documents cités:
- EP-A- 0 228 971
- EP-A- 0 321 840
- FR-A- 2 654 703
- US-A- 4 373 637

## Description

La présente invention concerne un emballage pliant du type des caisses-palettes, c'est-à-dire comprenant un conteneur en carton, carton ondulé ou similaire, généralement de forme parallélépipédique, dont le fond, habituellement constitué de volets attenants aux parois latérales, est fixé sur une palette en bois ou similaire. Le conteneur peut être ouvert à sa partie supérieure et être coiffé d'un couvercle. De telles caisses-palettes connaissent un emploi de plus en plus grand pour le conditionnement et le transport de multiples marchandises, car elles sont d'une fabrication aisée, d'un coût modéré, et peuvent être réalisées avec des dimensions importantes, la palette dont elles sont munies se prêtant à une manutention aisée à l'aide de chariots transporteurs ou élévateurs.

En vue de faciliter leur stockage avant emploi sous un faible volume, on a proposé de replier à plat le corps d'emballage sur la palette, mais les caisses-palettes de ce type nécessitent généralement, après montage, l'emploi de longerons verticaux en bois, dits "chandelles" dans la technique, pour leur assurer une tenue satisfaisante, et ceci accroît leur coût de fabrication et complique les opérations de montage.

On a aussi proposé (voir FR-A- 2 054 841) d'équiper la base du conteneur de deux demi-palettes, fixées, respectivement, sur les volets formant la partie externe du fond et attenants à deux parois latérales opposées, ce qui permet de replier le conteneur à plat avec les parois appliquées les unes contre les autres, de même que les volets formant le fond, et avec les demi-palettes disposées de part et d'autre de l'emballage aplati, à l'extérieur de celui-ci.

Cette forme de réalisation d'une caisse-palette est particulièrement simple, mais sa mise en forme par l'utilisateur est peu pratique, car rien n'est prévu pour solidariser entre elles les demi-palettes, en position montée de l'emballage, sinon des cordes ou des feuillards, passant sur le couvercle et au-dessous du fond.

Pour remédier à cet inconvénient, la Demanderesse a proposé, dans son brevet européen n° 0 228 971, une caisse de ce type, c'est-à-dire dont le fond est équipé de demi-palettes, qui puisse être livrée repliée à plat à l'utilisateur, mais dont les demi-palettes, aussi bien en position repliée qu'en position montée, sont réunies par un organe d'articulation.

Dans ce but, cette caisse-palette comprend un conteneur en carton ondulé ou similaire, dont la partie externe du fond comprend deux volets attenants par une ligne de pliage à deux parois parallèles opposées et sur chacun desquels est fixée une demi-palette en bois ou similaire, et elle est caractérisée en ce que chacune des parois auxquelles ne sont pas attenants les volets portant les demi-palettes est divisée en deux parties égales par une ligne de pliage parallèle aux arêtes verticales du conteneur, et en ce que les volets portant les demi-palettes sont assemblés entre eux de manière à former une charnière ou sont réunis par au moins un élément de carton ou similaire formant charnière, qui est fixé sur lesdits volets et qui comporte une ligne de pliage disposée suivant le plan de raccordement desdites demi-palettes.

Il est ainsi possible, du fait des lignes de pliage verticales des parois du conteneur non attenantes aux volets portant les demi-palettes, d'effectuer un pliage "en accordéon" de ces parois du conteneur pour replier celui-ci à plat, avec les volets portant les demi-palettes disposés dans le prolongement des patois latérales auxquelles ils sont attenants.

Inversement, il suffit d'écarter l'une de l'autre les parois auxquelles sont attenants les volets portant les demi-palettes, en exerçant une traction sur ces parois ou sur ces demi-palettes, pour que la caisse-palette se mette d'elle-même en forme, les volets portant les demi-palettes se redressant perpendiculairement aux parois attenantes, du fait de l'élément formant charnière qui les réunit.

La Demanderesse a ensuite proposé, dans sa demande de brevet français N° 90 07090, une caisse-palette du même type général que la précédente, mais avec une unique palette, et non deux demi-palettes, afin de faciliter, d'une part, le stockage des caisses-palettes, avec les conteneurs repliés à plat et, d'autre part, leur mise en volume.

La présente invention s'intéresse également à une caisse-palette comprenant une unique palette et un conteneur repliable à plat à la surface supérieure de cette palette, mais elle vise à des résultats différents de ceux des palettes de la technique antérieure.

En effet, dans celles-ci, les parties formant le fond du conteneur sont constituées par des volets ou "rabats" attenants par des lignes de pliage aux parois latérales de ce conteneur, ce qui présente un double inconvénient :
- d'une part, ces volets gênent le pliage à plat du conteneur et, par un effet de ressort, ont tendance à redresser celui-ci ;
- d'autre part, la partie de fond du conteneur est nécessairement constituée du même matériau que les parois latérales, c'est-à-dire en un carton ondulé d'excellente qualité, présentant une très bonne résistance à la compression et à la déformation, alors que ces qualités ne sont pas requises du fond.

Par ailleurs, les parties de fond des caisses-palettes de la technique antérieure sont collées ou agrafées sur la face supérieure de la palette ou des demi-palettes associées, ce qui empêche de les en désolidariser aisément. Ceci constitue un sérieux inconvénient, dans le cadre des législations protégeant l'environnement, qui exigent désormais que le carton soit récupéré et recyclé.

US-A-4 373 637 décrit une telle caisse-palette comportant un corps parallélépipédique creux, dont deux parois parallèles présentent une ligne de pliage parallèle aux arêtes verticales de ce corps, tandis qu'une partie de fond attenante aux deux autres parois parallèles est fixée sur une palette. Des volets attenants aux parois comportant une ligne de pliage peuvent être appliqués contre la palette ou, lorsque l'on désire replier le corps du conteneur à plat contre la palette, peuvent être redressés contre les parois auxquelles il sont attenants. Le corps du conteneur peut ainsi être replié à plat sur la palette, en vue d'être stocké sous un faible volume ou d'être livré aux utilisateurs, mais, comme on le voit clairement sur les figures 6 et 7 du brevet, le corps replié forme une partie en saillie importante à la surface de la palette.

La présente invention vise à résoudre ces divers problèmes en proposant une caisse-palette dont la partie de fond :
- ne fait pas corps avec les parois latérales du conteneur, mais est rapportée et rendue solidaire de celles-ci par collage ou agrafage ;
- peut, par conséquent, être réalisée en un carton de qualité différente de celui utilisé pour les parois latérales ;
- n'est pas collée ou agrafée sur la palette associée et peut ainsi en être aisément séparée aux fins de récupération.

A cet effet, l'invention a pour objet une caisse-palette comprenant un conteneur en un matériau semi-rigide tel que le carton ondulé et une unique palette rectangulaire en bois dont est solidaire le conteneur, ce conteneur comprenant une partie de fond solidaire de la palette et un corps attenant à cette partie de fond, ouvert à sa partie inférieure et susceptible d'être replié à plat dans le plan de la surface supérieure de la palette, le corps du conteneur ayant une forme parallélépipédique de section transversale sensiblement égale à la surface supérieure de la palette et comportant quatre parois articulées entre elles par des lignes de pliage, qui, en position d'utilisation de la caisse-palette, forment des arêtes perpendiculaires à la surface supérieure de la palette, deux parois parallèles de ce corps comprenant en outre une ligne de pliage médiane parallèle à ces arêtes, qui les divise en deux parties égales, de manière à pouvoir les replier en accordéon entre les deux autres parois également parallèles entre elles ;
cette caisse palette étant caractérisée :
en ce que la partie de fond est constituée par un élément rapporté en forme de dièdre, comprenant deux volets articulés de manière à former un dièdre d'arête parallèle aux parois du corps ne comportant pas de ligne médiane de pliage et disposée dans le même plan que les lignes de pliage médianes des deux autres parois, ces deux volets étant attenants respectivement aux parois ne comportant pas de ligne de pliage médiane par une partie collée ou agrafée sur ces parois et articulée sur le volet associé par une ligne de pliage disposée à la base de ces parois et s'étendant suivant toute la longueur de cette base ;
en ce que les deux volets de l'élément en forme de dièdre formant la partie de fond du conteneur se prolongent en outre au-delà de la ligne de pliage formant l'arête du dièdre, suivant une bande qui fait saillie à la base du conteneur à l'extérieur de la partie de fond et qui est pincée entre deux lattes parallèles de la palette, sans autre moyen de solidarisation avec celle-ci ;
et en ce que l'un des volets du dièdre formant la partie de fond est solidaire latéralement, par collage ou agrafage, de deux cornières dont une branche repose sur la palette, perpendiculairement à l'arête du dièdre, suivant sensiblement toute la longueur du côté correspondant de la palette, tandis que leur autre branche est perpendiculaire à la surface supérieure de la palette, de manière qu'en position d'utilisation de la caisse-palette, cette branche soit appliquée latéralement contre la base des parois du corps du conteneur comportant des lignes de pliage médianes.

Le corps du conteneur comprend donc trois éléments indépendants, à savoir un corps repliable à plat, une partie de fond en forme de dièdre, également repliable à plat, et deux cornières attenantes à un même volet de ce dièdre, ces différentes parties étant rendues solidaires les unes des autres par collage ou agrafage. Comme indiqué ci-dessus, elles peuvent donc être réalisées en des matériaux différents, notamment en des cartons ondulés de qualités différentes.

Par ailleurs, le conteneur ainsi réalisé n'étant solidaire de la palette que par pinçage entre deux lattes de cette palette d'une partie attenante aux volets définissant le dièdre qui forme la partie de fond, il sera facile de désolidariser le conteneur de la palette, après utilisation, afin de récupérer le carton du conteneur et de le recycler.

Avantageusement, comme on le verra ci-après, les parois du corps du conteneur divisées en deux positions égales par une ligne de pliage médiane pourront être doublées intérieurement par un volet de renfort attenant à la paroi contiguë par une ligne de pliage et solidaire par collage ou agrafage de la partie contiguë de la paroi comportant la ligne de pliage médiane, les deux volets de renfort pouvant ainsi s'escamoter à l'intérieur du corps du conteneur, lorsque celui-ci est replié à plat, pour être pincés entre les deux parois ne comportant pas de ligne de pliage médiane.

Une forme de réalisation de l'invention va être décrite ci-après, à titre d'exemple non limitatif, en référence aux dessins annexés, sur lesquels :
La figure 1 est une vue en perspective de la caisse-palette en position d'utilisation ;
La figure 2 est une vue en perspective illustrant le pliage du conteneur de la caisse-palette ;
La figure 3 est une vue partielle du conteneur détaché de la palette et représenté en cours de pliage ;
La figure 4 représente le conteneur, détaché de la palette et complètement replié ;
La figure 5 est une vue de dessus de la caisse-palette avec le conteneur en cours de mise en forme ;
La figure 6 est une vue en coupe de la caisse-palette, suivant la ligne VI-VI de la figure 5.

Comme on le voit sur les dessins, la caisse-palette conforme à l'invention comprend une palette 1, ayant une surface supérieure rectangulaire, et un conteneur 2 en un matériau semi-rigide tel que le carton ondulé, de forme générale parallélépipédique et de section transversale sensiblement égale à la surface supérieure de la palette. Le conteneur 2 est solidaire de la palette 1 par un moyen qui sera décrit en détail ci-après, et il peut être replié à plat à la surface de la palette, en vue de faciliter le stockage de la caisse-palette avant utilisation. Dans le cas du dessin, le conteneur 2 est ouvert à sa partie supérieure et est destiné à être coiffé par un couvercle, non représenté, mais des volets pourraient aussi bien être articulés de façon connue sur les parois latérales, à leur partie supérieure, pour assurer la fermeture du conteneur.

Celui-ci comporte trois parties distinctes, assemblées entre elles par collage ou agrafage, à savoir :
- un corps 3 de conteneur, qui est ouvert à sa partie inférieure et qui comporte deux parois longitudinales 4 et deux parois transversales 5, articulées entre elles par des lignes de pliage, qui, après mise en forme du conteneur, forment des arêtes du corps du conteneur, perpendiculaires à la face supérieure de la palette 2, les parois transversales 5 étant en outre divisées en deux parties égales 5a et 5b par une ligne de pliage médiane 6, parallèle auxdites arêtes, pour permettre leur pliage en accordéon entre les parois 4, comme représenté sur la figure 2 ;
- une partie de fond 7, comportant deux volets rectangulaires 7a-7b, définissant un dièdre d'arête 10 perpendiculaire aux arêtes du corps 3 du conteneur et disposée dans le même plan que les lignes de pliage 6 (voir figure 2), ces volets étant attenants par deux bandelettes 8a-8b aux parois longitudinales 4 sur lesquelles les bandelettes 8a-8b sont collées ou agrafées, les volets 7a-7b et les bandelettes 8a-8b étant articulés entre eux par une ligne de pliage disposée suivant toute la longueur de la base des parois 4 ;
- deux cornières 9, dont une branche, destinée à reposer sur la palette 1, le long du bord de celle-ci perpendiculaire à la ligne d'articulation des volets 7a-7b, est solidaire de la face externe de l'un de ces volets, du volet 7a par exemple, de manière à assurer l'étanchéité du conteneur à la base des parois transversales 5 et à permettre le pliage à plat des deux volets 7a-7b, appliqués l'un contre l'autre, entre les deux cornières 9 (figure 3), puis le pliage à plat du corps 3 du conteneur sur les volets repliés, également entre les deux cornières (figures 3 et 4).

Comme on le voit sur la figure 3, les volets 7a-7b se prolongent au-delà de la ligne de pliage 10 par deux bandelettes 11a-11b (figure 6), assemblées ou non entre elles, ces deux bandelettes étant pincées entre deux lattes contiguës 12a-12b de la partie médiane de la palette, pour rendre ainsi solidaires l'un de l'autre le conteneur et la palette. Aucun autre moyen de solidarisation n'est utilisé et il est ainsi facile de séparer le conteneur de la palette, après utilisation, pour récupérer le conteneur et recycler le carton, comme l'exigent les lois relatives à la protection de l'environnement.

Des languettes prolongent le volet 7b au-delà de l'arête 10, de manière à prendre appui sur des cornières 9 et sur la face supérieure de la palette (voir figures 2 et 3).

On notera que la partie de fond, les cornières et le corps du conteneur étant des organes distincts les uns des autres, assemblables par collage ou agrafage, il sera possible d'utiliser, pour chacun d'entre eux, le matériau semi-rigide le plus approprié, notamment des cartons ondulés de qualité différente, ce qui permet de minimiser le coût de réalisation de la caisse-palette.

En vue de renforcer les parois transversales 5 du corps 3 du conteneur, celles-ci seront avantageusement doublées à l'intérieur par un volet 12, attenant par une ligne de pliage à l'une des parois longitudinales 4 contiguës et contre-collé contre la face interne de la partie 5b de la paroi 5 contiguë a cette même paroi longitudinale. Comme on le voit sur la figure 5, les volets 12 ne s'opposent pas au pliage à plat du conteneur, mais, au contraire, sont escamotés après pliage entre les deux parois longitudinales 4.

En variante, il est possible de désolidariser les cornières 9 du conteneur et de les fixer sur la palette.

## Revendications

1. Caisse-palette comprenant un conteneur (2) en un matériau semi-rigide tel que le carton ondulé et une unique palette rectangulaire (1) en bois dont est solidaire le conteneur, ce conteneur comprenant une partie de fond (7) solidaire de la palette et un corps (3) attenant à cette partie de fond, ouvert à sa partie inférieure et susceptible d'être replié à plat dans le plan de la surface supérieure de la palette, le corps (3) du conteneur ayant une forme parallélépipédique de section transversale sensiblement égale à la surface supérieure de la palette et comportant quatre parois articulées entre elles par des lignes de pliage qui, en position d'utilisation de la caisse-palette, forment des arêtes perpendiculaires à la surface supérieure de la palette, deux parois parallèles (5) de ce corps comprenant en outre une ligne de pliage médiane (6) parallèle à ces arêtes, qui les divise en deux parties égales (5a-5b), de manière à pouvoir les replier en accordéon entre les deux autres parois également parallèles entre elles ;
cette caisse palette étant caractérisée :
en ce que la partie de fond (7) est constituée par un élément rapporté en forme de dièdre, comprenant deux volets articulés (7a-7b) de manière à former un dièdre d'arête (10), parallèle aux parois (4) du corps ne comportant pas de ligne médiane de pliage et disposée dans le même plan que les lignes de pliage médianes (6) des deux autres parois (5), ces deux volets (7a-7b) étant attenants respectivement aux parois (4) ne comportant pas de lignes de pliage médianes par une partie (8a) collée ou agrafée sur ces parois (4) et articulée sur le volet (7a-7b) associé par une ligne de pliage disposée à la base de ces parois (4) et s'étendant suivant toute la longueur de cette base ;
en ce que les deux volets de l'élément en forme de dièdre formant la partie de fond du conteneur se prolongent en outre au-delà de la ligne de pliage formant l'arête du dièdre, suivant une bande (11a-11b) qui fait saillie à la base du conteneur à l'extérieur de la partie de fond et qui est pincée entre deux lattes parallèles (12a-12b) de la palette, sans autre moyen de solidarisation avec celle-ci ;
et en ce que l'un des volets (7a-7b) du dièdre formant la partie de fond (7) est solidaire latéralement, par collage ou agrafage, de deux cornières (9) dont une branche repose sur la palette, perpendiculairement à l'arête (10) du dièdre, suivant sensiblement toute la longueur du côté correspondant de la palette, tandis que leur autre branche est perpendiculaire à la surface supérieure de la palette, de manière qu'en position d'utilisation de la caisse-palette, cette branche soit appliquée latéralement contre la base des parois (5) du corps du conteneur comportant des lignes de pliage médianes (6).

2. Caisse-palette selon la revendication 1, caractérisée en ce que les parois (5) du corps du conteneur divisées en deux parties égales (5a, 5b) par une ligne de pliage médiane (6) sont doublées intérieurement par un volet de renfort (12), attenant à la paroi contiguë (4) par une ligne de pliage et solidaire par collage ou agrafage de la partie contiguë (5b) de la paroi (5) comportant la ligne de pliage médiane (6).

3. Variante de la palette selon la revendication 1, dans laquelle les cornières (9) sont fixées sur la palette (1), et non sur le conteneur (2).

## Claims

1. A box-pallet comprising a container (2) of a semi-rigid material such as corrugated cardboard and a single wooden rectangular pallet (1) with which the container is integral, this container comprising a bottom part (7) integral with the pallet and a body (3) adjoining this bottom part, open at its lower part and capable of being folded flat in the plane of the upper surface of the pallet, the body (3) of the container having a parallelepipedic shape of transverse section substantially equal to the upper surface of the pallet and comprising four walls articulated together by fold lines which, when the box-pallet is in the use position, form edges perpendicular to the upper surface of the pallet, two parallel walls (5) of this body further comprising a median fold line (6) parallel with these edges, which divides them into two equal parts (5a-5b), in such a way that it is possible to fold them in concertina fashion between the other two walls which are also parallel with each other, this box-pallet being characterized
in that the bottom part (7) consists of a member mounted in the form of a dihedron comprising two flaps (7a, 7b) articulated so as to form a dihedral edge angle (10), parallel with the walls (4) of the body not comprising a median fold line and arranged in the same plane as the median fold lines (6) of the other two walls (5), these two flaps (7a-7b) respectively adjoining the walls (4) not comprising median fold lines via a part (8a) adhered or clipped to these walls (4) and articulated to the associated flap (7a-7b) by a fold line arranged at the base of these walls (4) and extending over the whole length of this base;
in that the two flaps of the member in the form of a dihedron forming the bottom part of the container further extend beyond the fold line forming the edge of the dihedron, along a strip (11a-11b) which projects at the base of the container externally of the bottom part and which is pinched between two parallel laths (12a-12b) of the pallet, without any other means of connection therewith;
and in that one of the flaps (7a-7b) of the dihedron forming the bottom part (7) is firmly connected laterally, by adhesion or clipping, with two angle irons (9), one branch of each of which rests on the pallet, perpendicularly with respect to the edge (10) of the dihedron, over substantially the whole length of the corresponding side of the pallet, while their other branches are perpendicular to the upper surface of the pallet, in such a way that, when the box-pallet is in the use position, this branch is applied laterally against the base of the walls (5) of the container body comprising the median fold lines (6).

2. A box-pallet according to claim 1, characterized in that the walls (5) of the container body divided into two equal parts (5a,5b) by a median fold line (6) are internally lined by a reinforcing flap (12) adjoining the contiguous wall (4) via a fold line and firmly connected by adhesion or clipping with the contiguous part (5b) of the wall (5) comprising the median fold line (6).

3. A variant of the pallet according to claim 1, in which the angle irons (9) are fixed to the pallet (1) and not the container (2).

## Patentansprüche

1. Palettenkiste mit einem Behälter (2) aus einem halbstarren Material wie zum Beispiel Wellpappe und einer rechteckigen Einzelpalette (1) aus Holz, mit welcher der Behälter als fester Bestandteil ausgebildet ist, wobei der Behälter ein mit der Palette fest verbundenes Bodenteil (7) und einen an das Bodenteil angrenzenden Körper (3) umfaßt, der an seiner Unterseite offen ist und in Höhe der Palettenoberfläche flach zusammengefaltet werden kann, wobei der Körper (3) des Behälters von parallelflacher Form mit einem Querschnitt ist, der weitgehend der Oberfläche der Palette entspricht, und vier relativ zueinander durch Falzlinien verbundene Wände umfaßt, die im Gebrauchszustand der Palettenkiste senkrechte Kanten zur Palettenoberfläche bilden, wobei zwei parallele Wände (5) des Körpers darüberhinaus eine mittlere Falzlinie (6) parallel zu den Kanten aufweisen, durch welche sie in zwei gleiche Abschnitte (5a-5b) unterteilt werden, so daß sie ziehharmonikaförmig zwischen den beiden anderen zueinander ebenfalls parallelelen Wänden zusammengefaltet werden können, dadurch gekennzeichnet:
daß das Bodenteil (7) aus einem zweiflächigen Element mit zwei Laschen (7a, 7b) besteht, die beweglich sind, um parallel zu den Wandungen (4) des Körpers ohne mittlere Falzlinie in der gleichen Ebene wie die mittleren Falz-linien (6) der beiden anderen Wandungen (5) eine zweiflächige Kantenbegrenzung zu bilden, wobei die beiden Laschen (7a-7b) an die Wandungen (4) ohne mittlere Falzlinien durch einen mit den Wandungen 4 durch Kleben oder Klammern verbundenen Abschnitt (8a) angrenzen, der an die Lasche (7a-7b) durch eine an der Unterseite der Wandungen (4) voll durchgehende Falzlinie angelenkt ist; daß die den Boden des Behälters bildenden beiden Laschen des zweiflächigen Elements außerdem über die Falzlinie, welche die Kante der Zweiflachanordnung bildet, hinaus entlang einem Band (11a-11b) verlängert sind, das vom Boden des Behälters aus zur Außenseite des Bodenteils vorspringt und zwischen zwei parallelen Latten (12a-12b) der Palette ohne irgendwelche sonstigen Befestigungsmittel eingeklemmt wird;
und daß eine der Laschen (7a-7b) der den Boden (7) bildenden Zweiflachanordnung seitlich durch Kleben oder Klammern fest mit zwei Winkelprofilen (9) verbunden ist, von denen ein Schenkel auf der Palette senkrecht zur Kante (10) des Zweiflachs weitgehend auf die volle Länge der entsprechenden Seite der Palette aufgelagert ist, während der andere Schenkel auf der Oberfläche der Palette senkrecht so aufliegt, daß in Gebrauchsstellung der Palettenkiste dieser Schenkel seitlich gegen die Unterseite der mit den mittleren Falzlinien (6) versehenen Wandungen (5) des Behälterkörpers zur Anlage kommt.

2. Palettenkiste nach Anspruch 1, dadurch gekennzeichnet, daß die Wandungen (5) des Behälterkörpers, die durch eine mittlere Falzlinie (6) in zwei gleiche Abschnitte (5a, 5b) unterteilt sind, innen durch eine Verstärkungslasche (12) verdoppelt werden, die an der angrenzenden Wandung (4) durch eine Falzlinie anliegt und mit dem angrenzenden Abschnitt (5b) der Wandung (5) mit der mittleren Falzlinie (6) durch Kleben oder Klammern fest verbunden ist.

3. Palette in einer gegenüber dem Anspruch 1 abgewandelten Ausführungsform, dadurch gekennzeichnet, daß die Winkelprofile (9) an der Palette (1) und nicht am Behälter (2) befestigt sind.
